# FASCICULE DE BREVET EUROPEEN

(11) **EP 0 462 010 B1**
(45) Date de publication et mention de la délivrance du brevet: **01.03.1995**
(21) Numéro de dépôt: 91401571.4
(22) Date de dépôt: 13.06.1991
(51) Int. Cl.: E02D 5/18

(54) **yispositif pour faciliter l'extraction d'un coffrage, et application à la réalisation d'une paroi moulée dans le sol.**
yinrichtung zum Erleichtern des Herausziehens einer Schalung, und Verwendung zum Herstellen einer Bodenschlitzwand.
ypparatus to facilitate extraction of a shuttering, and use in making a trench wall in the ground.

(30) Priorité: 15.06.1990 FR 9007502; 02.04.1991 FR 9103953
(43) Date de publication de la demande: 18.12.1991
(73) Titulaire: BOUYGUES, F-78061 Saint-Quentin en Yvelines Cedex (FR)
(72) Inventeur: Longchamp, Pierre, F-78280 Guyancourt (FR)
(74) Mandataire: Schrimpf, Robert

(56) Documents cités:
- EP-A- 0 048 444
- EP-A- 0 101 350
- CH-A- 665 241
- NL-C- 113 163
- US-A- 3 513 572

## Description

l'invention concerne un dispositif pour faciliter l'extraction d'un coffrage vertical ayant servi à la réalisation d'une paroi en béton, ledit coffrage constituant un caisson présentant une face coffrante tournée vers la paroi moulée, un dos opposé à la face coffrante et deux côtés latéraux.

Elle s'applique en particulier à la réalisation d'une paroi moulée en béton armé dans le sol et sera décrite en référence à cette application.

On connaît diverses réalisations d'un tel coffrage pour la réalisation d'une paroi moulée dans le sol, comme décrites par exemple dans la publication CH-A-665241 et la publication EP-A-0 101 350.

La réalisation d'une paroi en béton armé dans le sol au moyen de tels coffrages consiste à creuser une fouille verticale, à insérer le coffrage aux extrémités de la fouille, à introduire dans la fouille les armatures de la paroi et à couler le béton dans la fouille, ces opérations étant répétées dans des fouilles jointives successives jusqu'à réaliser la paroi désirée, par exemple une paroi cylindrique.

Pour passer d'une fouille à la suivante, il est nécessaire d'extraire les coffrages qui ont été utilisés dans la première fouille pour le réutiliser dans la première fouille suivante et cette opération d'extraction est souvent difficile, lorsque le béton a fait prise, en sorte que l'on ne peut pas différer cette extraction comme on le voudrait souvent pour éviter de maintenir sur le chantier des équipes de nuit.

La publication CH-A-665 241 préconise à cette fin un dispositif qui comporte dans le dos du coffrage une gorge de guidage verticale ouverte sur toute sa longueur dans une direction à l'opposé de la face coffrante et des moyens de décoffrage déplaçables verticalement et guidés par ladite gorge. Ce dispositif est destiné à être utilisé dans le cas où le coffrage est constitué de plusieurs éléments séparables superposés et où le coffrage est disposé entre deux murets de guidage.

La présente invention vise à faciliter cette extraction.

On y parvient, selon l'invention, au moyen d'un dispositif tel que défini dans la revendication 1, dans laquelle les caractéristiques en préambule sont connues du document CH-A-665241 précité. L'invention a en outre pour objet l'application d'un tel dispositif, cf. revendication 12.

On décrira ci-après des exemples de réalisation d'un tel dispositif, en référence aux figures du dessin joint, la description et les figures faisant apparaître d'autres particularités de la présente invention.

Sur les figures :
- la figure 1 est un schéma du coffrage et du dispositif de l'invention en coupe horizontale ;
- la figure 2 est un schéma en vue de dessus de deux fouilles jointives successives ;
- la figure 3 est un schéma des deux fouilles en coupe verticale,
- la figure 4 est un schéma illustrant l'utilisation de la benne d'excavation pour exercer une traction sur le coffrage ;
- la figure 5 est une coupe schématique horizontale du caisson de coffrage, relative à un détail de réalisation ;
- la figure 6 est une coupe schématique verticale locale de l'outil de décoffrage relative à un détail de réalisation ;
- les figures 7 et 8 sont des coupes horizontales schématiques à deux niveaux A (figure 7) et B (figure 8) de la figure 6, et
- la figure 9 est une coupe horizontale schématique du dispositif montrant un détail de réalisation.

On a représenté sur la figure 1, en coupe horizontale, le coffrage caisson constitué d'un corps principal 1 formant caisson et qui présente une face coffrante verticale la pourvue en son milieu d'un joint 2 de façon en soi connue, un dos 1b opposé à la face coffrante et deux côtés latéraux 3,4 verticaux et légèrement inclinés pour faciliter le décoffrage ultérieur.

Selon l'invention, deux plaques 5,6 sont fixées de façon démontable sur le dos du coffrage, par exemple par boulonnage, pour constituer entre elles l'ouverture 7' d'une gorge verticale 7.

On voit également sur la figure 1, en coupe horizontale, l'outil de décoffrage constitué d'une plaque épaisse 8 munie de deux rebords latéraux 9,10 en forme de plaques aptes à constituer des couteaux, la distance des rebords étant choisie en correspondance de la largeur du coffrage pour que les couteaux puissent râcler les côtés du coffrage verticalement.

L'outil présente en son milieu une partie 11 profilée en forme de T dont la tête est apte à coulisser verticalement dans la gorge 7 du coffrage tout en étant retenue dans cette gorge.

L'outil est apte à être fixé à un moyen de commande capable de commander le déplacement vertical de l'outil, par exemple à la benne d'excavation utilisée pour réaliser la fouille.

Sur la figure 1, on a schématisé cette benne en 12 et l'on a représenté le coffrage, l'outil et la benne à distance les uns des autres, pour la clarté de la figure, mais on comprendra qu'en service, l'outil est accolé à la benne à laquelle il est provisoirement fixé par tout moyen quelconque approprié (par exemple par clavetage dans des anneaux fixés à là benne) et, au moment voulu, est engagé pour que sa partie 11 coulisse dans la gorge 7 tandis que les couteaux 9,10 râclent les côtés 3,4 du coffrage.

Les figures 2 et 3 illustrent la suite des opérations : après avoir réalisé une première fouille A, on met en place le coffrage 1 (dont la hauteur est de préférence supérieure à la profondeur de la fouille) et les armatures éventuelles de la paroi à construire puis on coule le béton dans la fouille. Si nécessaire, la fouille est consolidée provisoirement avec de la bentonite ou équivalent, avant le coulage.

On réalise ensuite, à tout moment voulu, la fouille suivante B en descendant la benne d'excavation 12 à laquelle, si nécessaire, on a fixé l'outil de décoffrage 8-11, dont la partie de guidage 11 a été engagée par le haut dans la gorge dorsale du coffrage. Les couteaux de l'outil brisent le béton de la fouille A qui a éventuellement contourné le coffrage et qui bloque le coffrage tandis que le guide 11 retenu dans la gorge 7 maintient l'outil contre le coffrage. Si la gorge vient à être obstruée par le béton, le démontage des plaques 5,6 donne accès à la gorge pour son nettoyage.

Eventuellement, la gorge peut être provisoirement remplie par un élément ou matériau protecteur pendant le bétonnage pour éviter toute introduction du béton dans la gorge.

Le décoffrage peut être facilité en exerçant une traction vers le vide créé par le forage en cours. Dans ce cas, le décoffrage se fait en partant du pied et en remontant.

La traction peut être exercée par une légère fermeture de la benne par exemple. Pour ce faire, une partie ou téton 13 similaire au téton de guidage 11 de l'outil peut être fixée sur une coquille de la benne 12 et introduite dans la rainure centrale 7 du coffrage (figure 4).

La benne prend appui par le sommet du chapeau sur le coffrage et agit comme un levier.

L'invention n'est pas limitée à un nombre ni à un profil particulier de gorge telle que 8 et de guide tel que 11.

L'invention n'est pas limitée au dispositif particulier qui a été décrit en référence aux figures 1 à 4.

Ainsi, dans des variantes de réalisation représentées de façon schématique sur les figures 5 à 9, le dispositif présente encore une ou plusieurs des caractéristiques suivantes :
- un tube 14 est introduit temporairement dans la gorge 7 du caisson de coffrage 1 (figure 5). Ce tube a des dimensions choisies pour remplir la gorge et éviter l'encrassement de la gorge au cours du creusement du forage et il est réalisé dans un matériau tel que l'outil de décoffrage (8-11) puisse facilement découper progressivement le tube, au fur et à mesure de sa progression. Le tube est par exemple en polychlorure de vinyle,
- l'outil de décoffrage (8-11) comporte sous le téton 11 un doigt 15 (figures 6-8), par exemple en forme de couteau, apte à pénétrer dans l'ouverture 7' de la gorge 7 (sans y être prisonnier) pour guider longitudinalement l'outil et découper le tube 14,
- l'outil de décoffrage (8-11) comporte, de part et d'autre du téton, à toute hauteur désirée, des roulettes 16 (figure 9) aptes à rouler contre la face en regard du caisson de coffrage pour maintenir l'outil à distance contrôlée de cette face, ce qui est utile notamment quand l'outil est du type fraise,
- la face plane du coffrage est revêtue d'une protection constituée d'un revêtement non ferreux (17), par exemple en matière plastique, pour éviter un contact direct entre l'outil de creusement et le métal du coffrage.

## Revendications

1. Dispositif pour faciliter l'extraction d'un coffrage vertical ayant servi à la réalisation d'une paroi en béton, le coffrage constituant un caisson présentant une face coffrante tournée vers la paroi moulée, un dos opposé à la face coffrante et deux côtés latéraux, ce dispositif comprenant le coffrage (1) comportant dans le dos (1b) dudit coffrage au moins une gorge de guidage verticale (7) ouverte sur toute sa longueur dans une direction à l'opposé de la face coffrante (1a), et des moyens de décoffrage déplaçables verticalement et guidés par ladite gorge, caractérisé en ce que les moyens de décoffrage sont constitués par un outil présentant une partie de guidage (11) apte à coulisser verticalement dans ladite gorge tout en étant retenue prisonnière dans la gorge et des couteaux latéraux (9, 10) aptes à râcler les côtés latéraux (3, 4) du coffrage pendant ce coulissement, et en ce que le dispositif comporte des moyens démontables (5, 6) pour constituer ladite gorge (7) dans le dos du coffrage et des moyens (12) pour commander le coulissement dudit outil.

2. Dispositif selon la revendication 1, caractérisé en ce que ladite partie de guidage (11) de l'outil de décoffrage est un profilé à section droite en forme de T.

3. Dispositif selon l'une des revendications 1 et 2, caractérisé en ce que les deux couteaux latéraux (9, 10) dudit outil de décoffrage sont des parois planes.

4. Dispositif selon la revendication 3, caractérisé en ce que lesdites parois planes sont reliées à une paroi transversale (8) pourvue en son milieu de ladite partie de guidage (11).

5. Dispositif selon l'une des revendications 1 à 4, caractérisé en ce que les moyens pour constituer ladite gorge comprennent deux plaques démontables (5, 6) fixées en vis-à-vis dans un même plan au dos du coffrage pour constituer entre elles l'ouverture (7') de ladite gorge (7).

6. Dispositif selon l'une des revendications 1 à 5, caractérisé en ce que le moyen de commande comporte une partie (13) apte à être introduite dans ladite gorge (7).

7. Dispositif selon l'une des revendications 1 à 6, caractérisé en ce que ladite gorge de guidage verticale (7) du coffrage est remplie provisoirement par un tube (14) apte à être découpé par l'outil de décoffrage (8-11).

8. Dispositif selon l'une des revendications 1 à 7, caractérisé en ce que ledit outil de décoffrage (8-11) comporte sous ladite partie de guidage (11) un doigt (15) apte à être introduit dans l'ouverture (7') de la gorge (7) du coffrage sans être prisonnier de la gorge.

9. Dispositif selon les revendications 7 et 8, caractérisé en ce que ledit doigt (15) est en forme de couteau pour découper ledit tube (14).

10. Dispositif selon l'une des revendications 1 à 9, caractérisé en ce que l'outil de décoffrage (8-11) comporte, de part et d'autre de ladite partie de guidage (11), à toute hauteur désirée, des roulettes (16) aptes à rouler contre la face en regard du coffrage.

11. Dispositif selon l'une des revendications 1 à 10, caractérisé en ce que la face du coffrage qui est en regard de l'outil de décoffrage (8-11) comporte un revêtement non-ferreux.

12. Application d'un dispositif selon l'une des revendications 1 à 11 à la réalisation d'une paroi moulée dans le sol.

13. Application selon la revendication 12, caractérisée en ce que lesdits moyens de commande sont une benne d'excavation (12) ou une fraise à laquelle ledit outil est fixé de façon provisoire.

## Claims

1. Apparatus for facilitating extraction of vertical shuttering that has been used for making a concrete wall, the shuttering constituting a box having a shuttering face facing towards the cast wall, a back opposite from the shuttering face, and two lateral sides, the apparatus comprising both the shuttering (1) including in the back (1b) of said shuttering at least one vertical guide groove (7) that is open over its entire length in a direction that faces away from the shuttering face (1a), and de-shuttering means that are vertically displaceable and guided by said groove, the apparatus being characterized in that the de-shuttering means are constituted by a tool having a guide portion (11) suitable for sliding vertically in said groove while being held captive in the groove, and lateral blades (9, 10) suitable for scraping the lateral sides (3, 4) of the shuttering during such sliding, and in that the apparatus includes dismountable means (5, 6) for constituting said groove (7) in the back of the shuttering, and control means (12) for controlling the sliding of said tool.

2. Apparatus according to claim 1, characterized in that said guide portion (1) of the de-shuttering tool is a bar whose right cross-section is T-shaped.

3. Apparatus according to claim 1 or 2, characterized in that the two lateral blades (9, 10) of said de-shuttering tool are plane walls.

4. Apparatus according to claim 3, characterized in that said plane walls are connected to a transverse wall (8) provided in its middle with said guide portion (11).

5. Apparatus according to any one of claims 1 to 4, characterized in that the means for constituting said groove comprise two dismountable plates (5, 6) fixed facing each other in a common plane on the back of the shuttering to constitute between them the opening (7') of said groove (7).

6. Apparatus according to any one of claims 1 to 5, characterized in that the control means include a portion (13) suitable for being inserted in said groove (7).

7. Apparatus according to any one of claims 1 to 6, characterized in that said vertical guide groove (7) of the shuttering is temporarily filled with a tube (14) suitable for being cut by the de-shuttering tool (8-11).

8. Apparatus according any one of claims 1 to 7, characterized in that said de-shuttering tool (8-11) includes a finger (15) beneath said guide portion (11) and suitable for being inserted into the opening (7') of the groove (7) in the shuttering without being held captive in the groove.

9. Apparatus according to claims 7 and 8, characterized in that said finger (15) is in the form of a knife for cutting said tube (14).

10. Apparatus according to any one of claims 1 to 9, characterized in that the de-shuttering tool (8-11) comprises, on either side of said guide portion (11), and at any desired height, small wheels (16) suitable for running over the facing face of the shuttering.

11. Apparatus according to any one of claims 1 to 10, characterized in that the face of the shuttering that faces the de-shuttering tool (8-11) includes a non-ferrous covering.

12. The use of apparatus according to any one of claims 1 to 11 in the making of a wall that is cast in the ground.

13. A use according to claim 12, characterized in that said control means are an excavation bucket (12) or a milling cutter to which said tool is fixed in temporary manner.

## Patentansprüche

1. Vorrichtung zum Erleichtern des Herausziehens einer vertikalen Schalung, die zum Herstellen einer Wand aus Beton gedient hat, wobei die Schalung aus einem Kasten besteht, der eine Schalungsfläche, die auf die geformte Wand gerichtet ist, einen Rücken gegenüber der Schalungsfläche und zwei seitliche Wände aufweist, wobei diese Vorrichtung, die die Schalung (1) aufweist, in dem Rücken (1b) der Schalung wenigstens eine vertikale Führungskehle (7) aufweist, die über ihre gesamte Länge in einer Richtung gegenüber der Schalungsfläche (1a) geöffnet ist, und Mittel zum Entschalen, vertikal verlagerbar und von der Kehle geführt, dadurch gekennzeichnet, daß die Mittel zum Entschalen aus einem Werkzeug gebildet sind, das einen Führungsteil (11), dazu ausgelegt, vertikal in der Kehle zu gleiten, wobei es immer in der Kehle eingeschlossen gehalten wird, und seitliche Schneidkanten (9, 10), dazu ausgelegt, die Seitenwände (3, 4) der Schalung während dieser Gleitbewegung abzuziehen, aufweist und daß die Vorrichtung lösbare Mittel (5, 6) zum Bilden der Kehle (7) in dem Rücken der Schalung und Mittel (12) zum Steuern der Gleitbewegung des Werkzeuges aufweist.

2. Vorrichtung nach Anspruch 1, dadurch gekennzeichnet, daß der Führungsteil (11) des Werkzeuges zum Entschalen ein Profil mit Querschnitt in Form eines T ist.

3. Vorrichtung nach einem der Ansprüche 1 und 2, dadurch gekennzeichnet, daß die beiden seitlichen Schneidkanten (9, 10) des Werkzeuges zum Entschalen ebene Wände sind.

4. Vorrichtung nach Anspruch 3, dadurch gekennzeichnet, daß die ebenen Wände mit einer quer verlaufenden Wand (8) verbunden sind, die in der Mitte des Führungsteiles (11) vorgesehen ist.

5. Vorrichtung nach einem der Ansprüche 1 bis 4, dadurch gekennzeichnet, daß die Mittel zum Bilden der Kehle zwei lösbare Platten (5, 6) aufweisen, die einander gegenüberliegend in einer Ebene an dem Rücken der Schalung zum Bilden einer Öffnung (7') der Kehle (7) zwischen sich befestigt sind.

6. Vorrichtung nach einem der Ansprüche 1 bis 5, dadurch gekennzeichnet, daß die Steuereinrichtung einen Teil (13) umfaßt, der dazu ausgelegt ist, in die Kehle (7) eingeführt zu werden.

7. Vorrichtung nach einem der Ansprüche 1 bis 6, dadurch gekennzeichnet, daß die vertikale Führungskehle (7) der Schalung behelfsmäßig mit einem Rohr (14) ausgefüllt wird, das so ausgelegt ist, daß es durch das Werkzeug zum Entschalen (8-11) abgeschnitten werden kann.

8. Vorrichtung nach einem der Ansprüche 1 bis 7, dadurch gekennzeichnet, daß das Werkzeug zum Entschalen (8-12) unter dem Führungsteil (11) einen Finger (15) aufweist, der dazu ausgelegt ist, daß er in die Öffnung (7') der Kehle (7) der Schalung eingeführt werden kann, ohne daß er von der Kehle umschlossen wird.

9. Vorrichtung nach den Ansprüchen 7 und 8, dadurch gekennzeichnet, daß der Finger (15) in Form einer Schneidkante gebildet ist, um das Rohr (14) aufzuschneiden.

10. Vorrichtung nach einem der Ansprüche 1 bis 9, dadurch gekennzeichnet, daß das Werkzeug zum Entschalen (8-11) beidseitig des Führungsteiles 11 auf einer gewünschten Höhe Rollen (16) aufweist, die dazu ausgelegt sind, an der Fläche gegenüber der Schalung abzurollen.

11. Vorrichtung nach einem der Ansprüche 1 bis 10, dadurch gekennzeichnet, daß die Fläche der Schalung, die gegenüber dem Werkzeug zum Entschalen (8-11) liegt, einen nicht aus Eisen bestehenden Überzug aufweist.

12. Anwendung einer Vorrichtung nach einem der Ansprüche 1 bis 11 zur Herstellung einer gegossenen Wand im Boden.

13. Anwendung nach Anspruch 12, dadurch gekennzeichnet, daß die Steuermittel ein Greifbagger (12) oder eine Fräse sind, an der das Werkzeug behelfsmäßig angebracht ist.
